# EUROPÄISCHE PATENTSCHRIFT

(11) **EP 0 603 126 B1**
(45) Veröffentlichungstag und Bekanntmachung des Hinweises auf die Patenterteilung: **30.07.1997**
(21) Anmeldenummer: 93810848.7
(22) Anmeldetag: 02.12.1993
(51) Int. Cl.: B42B 2/04

(54) **Vorrichtung und Verfahren zum Herstellen von gehefteten Buchblöcken aus Bogen und Buchblock**
Method and means for stitching bookblocks from signatures and bookblock
Procédé et dispositif pour réaliser des blocs de livres brochés à partir de cahiers et bloc de livres brochés

(30) Priorität: 09.12.1992 CH 3770/92
(43) Veröffentlichungstag der Anmeldung: 22.06.1994
(73) Patentinhaber: GRAPHA-HOLDING AG, 6052 Hergiswil (CH)
(72) Erfinder: Bötschi, Heinz, CH-8576 Mauren (CH); Hollenstein, Hans, CH-8357 Guntershausen (CH)

(56) Entgegenhaltungen:
- EP-A- 0 295 220
- DE-B- 1 096 865
- DE-C- 128 018
- DE-C- 595 249

## Beschreibung

Die Erfindung betrifft ein Verfahren zur Herstellung von Buchblöcken aus einem Stapel flachseitig aneinandergereihter Druckbogen, die durch einen Bindefaden geheftet sind und deren Falze den Buchblockrücken bilden, der wenigstens zwei beabstandete, durch den die Falze der Druckbogen von aussen durchsetzenden und entlang der Falzinnenkante an die Austrittsstelle verlaufenden doppelsträngig geführten Bindefaden gebildete Quernähte aufweist, von denen die eine durch eine Verkettung nacheinander aus den Falzen der Druckbogen herausgezogener, schlaufenartiger Abschnitte des Bindefadens gebildet und nach einem den Buchblock bestimmenden Stapelabschnitt unterbrochen ist.

Aus der EP - A - 0 295 220 ist ein Verfahren der eingangs formulierten Art und eine Einrichtung zu dessen Durchführung bekannt, wonach zur Separierung von Buchblöcken aus einem Stapel von Druckbogen der Bindefaden an der sog. flachen Naht unter der Einwirkung einer durch den fortbewegten Stapel aus Druckbogen erzeugten Spannkraft entzweigeschnitten und an der benachbarten Schlaufennaht bzw. verketteten Naht aus dem Falz der Druckbogen herausgezogen und dann von einem Messer aufgeschnitten wird. Durch diese Vorgehensweise tritt am Stapel eine Atmung bzw. Entspannung zwischen den Druckbogen ein, die sich negativ auf die Stabilität der Buchblöcke und die zu erzeugende Kompaktheit durch die Heftung auswirkt.
Durch den Wechsel des Bindefadens von der Hakennadeln an das Messer entsteht ein zusätzliches Verunsicherungsmoment hinsichtlich Übergabe.

Bei einer anderen, in der DE - C - 595 249 beschriebenen Fadenbuchheftmaschine, bei der der Buchblockstapel nach dem Heftprozess durch Zerschneiden der Schlussfäden in einzelne Buchblocks zerlegt wird, werden die freien Schlussfäden von einem über den Buchblockrücken bewegten Organ erfasst und auf den Buchblockrücken abgebogen und anschliessend auf diesen aufgepresst.

Aufgabe der vorliegenden Erfindung ist es deshalb, ein Verfahren der eingangs genannten Art zu schaffen, mit welchem die Herstellung von mit einem Bindefaden gehefteten Buchblöcken zuverlässiger durchgeführt und die verwendete Einrichtung einfach ausgebildet werden kann.

Erfindungsgemäss wird diese Aufgabe dadurch gelöst, dass der Bindefaden an dem letzten Druckbogen eines Buchblockes zu einem mit der verketteten Quernaht verbundenen schlaufenartigen Abschnitt ausgebildet und an dem durch die Falze der Druckbogen gebildeten Rücken eines Buchblockes oder an der verketteten Quernaht unauflösbar befestigt bzw. verankert wird.
Dadurch wird es möglich sein, dass die Buchblöcke nach dem Heften ohne Schaden zu nehmen weiterverarbeitet werden können.
Auf diese Weise kann beispielsweise ein zusätzlicher Leerstich oder eine Klebeverbindung mit dem letzten Druckbogen eines Buchblockes vermieden werden.

Vorteilhaft kann der letzte schlaufenartige Abschnitt des Bindefadens mittels Wärmezufuhr zur formschlüssigen Verankerung geschrumpft oder mit der bestehenden Quernaht schrumpfend verbunden werden, sodass eine Atmung des Buchblockes oder ein teilweises Auflösen der Heftung verhindert wird.

Eine alternative Befestigungs- oder Verankerungsart besteht darin, dass der letzte schlaufenartige Abschnitt des Bindefadens unter Zuführung eines fliessfähigen und erhärtenden Stoffes oder durch Schweissen an dem Rücken des Buchblockes befestigt wird.

Bei einer sich als günstig erweisenden Ausführungsform ist der Bindefaden durch Deformation des letzten schlaufenartigen Abschnittes an dem Rücken des Buchblockes formschlüssig verankert.

Als Vorrichtung zur Durchführung des erfindungsgemässen Verfahrens sind u.a. Antriebseinrichtungen für die zugeführten Druckbogen und den Vorschub des daraus gebildeten Stapels sowie für wenigstens zwei den Bindefaden heftend verarbeitenden Nadeln (Nadelpaare) vorgesehen, von denen der der verketteten Quernaht zugeordneten, als Hakennadel ausgebildeten Nadel in der durch den Falz in den Druckbogen eingetauchten Lage der Bindefaden durch einen innerhalb des Druckbogens oszillierenden Fadenträger von der anderen, den Falz durchsetzten, den Bindefaden führenden Nadel übergeben wird sowie für eine Trennvorrichtung zum Entzweischneiden des Bindefadens, indem der Hakennadel zur Bildung eines am Buchblockende freigestellten schlaufenartigen Abschnittes des Bindefadens eine die Drehbewegung unterbindende Steuervorrichtung zugeordnet ist.

Nachfolgend wird das erfindungsgemässe Verfahren anhand eines in der Zeichnung dargestellten Ausführungsbeispiels beschrieben. Die
- einzige Figur: zeigt einen aus zwei gehefteten Buchblöcken bestehenden Stapel aus Druckbogen.

Der veranschaulichte Stapel 1 ist in Pfeilrichtung A einem Heftvorgang unterzogen worden und die dazu erforderlichen Druckbogen 2 wurden/werden jeweils von unten an der Rückseite des fortbewegten Stapels 1 zugeführt. Gemäss Darstellung liegt ein gehefteter Buchblock aus drei Druckbogen 2 und ein sich unmittelbar vor Beendigung des Heftvorganges befindender Buchblock vor.

Gemäss dem gezeichneten Fabrikationsausschnitt wurde an den gehefteten Buchblock 3 erneut ein erster, für den nachfolgenden Buchblock 4 bestimmter Druckbogen 2 angelegt.
Dieser Druckbogen wurde vorerst von unten mittels den Falz von innen nach aussen durchsetzenden Vorstechnadeln zur Durchführung des Bindefadens 5, der in die darüber angeordnete Nadel 6 eingezogen ist, vorbereitet. Mit dem Rückhub der Vorstechnadeln (nicht ersichtlich) werden die Nadel 6, die den Bindefaden 5 zuführt, und die Hakennadel 7, die jeweils gemeinsam ein Nadelpaar zur Herstellung zweier Quernähte 8 und 9 bilden, durch die vorgestochenen Oeffnungen des Falzes 10 des sich in Verarbeitung befindenden Druckbogens 2 gestossen. An dem doppelsträngig unterhalb die Falzinnenkante eingetauchten Bindefaden 5 wird eine Schlinge gebildet, beispielsweise durch einen kurzen Rückhub der Nadel 6, sodass ein sog. Fadengreifer (nicht gezeichnet) den Bindefaden 5 an der gebildeten Schlinge erfassen und auf die der Quernaht 9 zugeordnete, gegenüberliegende Seite transportieren kann. Hier wird der Bindefaden 5 von der eingetauchten Hakennadel 7 erwartet und durch eine Kippbewegung des Fadengreifers am Haken 11 übernommen. Anschliessend fahren die Nadeln 6 und 7 in die Ausgangsstellung über dem eben verarbeiteten Druckbogen 2 zurück und der Fadengreifer wird in die Ausgangslage versetzt. Dabei bildet sich an der Hakennadel 7 über dem Druckbogen 2 eine Schlaufe resp. ein schlaufenartiger Abschnitt 12 am Bindefaden 5, der teilweise durch eine Rückstellkraft gespannt wird und entlang der Falzinnenkante verläuft.
Anschliessend wird die Hakennadel 7 um 180° gedreht, sodass der Haken 11 entgegen der Fortbewegungsrichtung des Stapels 1 gerichtet ist. Diese Verdrehung der Hakennadel 7 dient der Verkettung des schlaufenartigen Abschnittes 12, indem dieser sich von der Hakennadel 7 nicht entfernen soll, sondern letztere beim Absenken für den nächsten Druckbogen 2 weiterhin umgibt, wobei die auf den Bindefaden 5 einwirkende Spannkraft den schlaufenartigen Abschnitt 12 entsprechend dem Abstand zum nächsten Druckbogen 2 verkleinert. Auf dem Weg in die Stellung innerhalb des folgenden Druckbogens 2 verdreht sich die Hakennadel 7 wieder in die Lage, in der der Haken 11 in die Fortbewegungsrichtung A des Stapels 1 ausgerichtet ist.
Für den vorliegenden Fall, wo vier Druckbogen 2 einen Buchblock 3 resp. 4 bilden, wird dieser Vorgang nach dem ersten Druckbogen zweimal wiederholt und beim vierten bzw. letzten Druckbogen 2 für einen Buchblock insofern geändert, als dass sich die Hakennadel 7 nach der Bildung des schlaufenartigen Abschnittes 12 nicht verdreht, sodass sich letzterer beim Absenken der Hakennadel 7 für den ersten Druckbogen des nächsten Buchblockes aus dem Haken 11 bzw. von der Hakennadel 7 absetzen wird. Die Fadenspannung wird jetzt vorerst aufgehoben und im vorliegenden Fall die Schneidvorrichtung 13 eingesetzt bzw. seitlich verschoben, derart, dass der Bindefaden 5 beim erwähnten Hub der Nadel 6 sich an der Schneidvorrichtung 13 um ein Schneidblatt 14 legt. Damit der Schneidvorgang störungsfrei durchgeführt werden kann, empfiehlt sich der Einsatz einer scherenartigen Schneidvorrichtung 13, durch welche ein Nachziehen des umgespannten Bindefadens 5 an dem schlaufenartigen Abschnitt vermieden werden kann.
Der über dem unteren Scherenblatt liegende Bindefaden 5 wird im Verlauf des weiteren Heftens geschnitten, nämlich dann, wenn er durch die sich kontinuierlich in Pfeilrichtung A verschiebenden Druckbogen 2 oder Buchblöcke 3, 4 zwischen zwei Scherenblättern positioniert ist. Bis zu diesem Moment verschiebt sich der Bindefaden oberhalb des Scherenblattes mit dem ihm zugeordneten Druckbogen 2.
Hilfsweise könnte der zu schneidende Bereich des Bindefadens 5 zur Meidung von Spannungen an der nächstliegenden Stichplatte 16, 17, 18 festgeklemmt werden. Letztere dient als Niederhalter für die Druckbogen 2 und zum Schutz gegen das Ausreissen des Bindefadens 5 aus den Druckbogen 2 während dem Heften.

## Patentansprüche

1. Verfahren zur Herstellung von Buchblöcken (4) aus einem Stapel (1) flachseitig aneinandergereihter Druckbogen (2), die durch einen Bindefaden (5) geheftet sind und deren Falze (10) den Buchblockrücken bilden, der wenigstens zwei beabstandete, durch den die Falze (10) der Druckbogen (2) von aussen durchsetzenden und entlang der Falzinnenkante an die Austrittsstelle verlaufenden doppelsträngig geführten Bindefaden (5) gebildete Quernähte (8, 9) aufweist, von denen die eine (9) durch eine Verkettung nacheinander aus den Falzen (10) der Druckbogen (2) herausgezogener, schlaufenartiger Abschnitte (12) des Bindefadens (5) gebildet und nach einem den Buchblock (4) bestimmenden Stapelabschnitt unterbrochen ist, dadurch gekennzeichnet, dass der Bindefaden (5) an dem letzten Druckbogen (2) eines Buchblockes (4) zu einem mit der verketteten Quernaht (9) verbundenen schlaufenartigen Abschnitt (12) ausgebildet und an dem durch die Falze (10) der Druckbogen (2) gebildeten Rücken eines Buchblockes (4) oder an der verketteten Quernaht (9) unauflösbar befestigt bzw. verankert wird.

2. Verfahren nach Anspruch 1, dadurch gekennzeichnet, dass der letzte schlaufenartige Abschnitt (12) des Bindefadens (5) durch Wärmezufuhr geschrumpft oder mit der bestehenden Quernaht (9) schrumpfend verbunden wird.

3. Verfahren nach Anspruch 1, dadurch gekennzeichnet, dass der letzte schlaufenartige Abschnitt (12) des Bindefadens (5) unter Zuführung eines fliessfähigen/härtbaren Stoffes oder durch Schweissen an dem Rücken des Buchblockes (4) befestigt wird.

4. Verfahren nach Anspruch 1, dadurch gekennzeichnet, dass der Bindefaden (5) durch Deformation des letzten schlaufenartigen Abschnittes (12) an dem Rücken des Buchblockes (4) formschlüssig verankert wird.

5. Verfahren nach Anspruch 1, dadurch gekennzeichnet, dass der Bindefaden (5) am Ende des Buchblockes (4) an der gegenüberliegenden Quernaht (8) entzweigeschnitten wird.

6. Vorrichtung zur Durchführung des Verfahrens nach Anspruch 1, mit Antriebseinrichtungen für die zugeführten Druckbogen (2) und den Vorschub des aus Druckbogen (2) gebildeten Stapels (1) sowie für wenigstens zwei den Bindefaden (5) heftend verarbeitenden Nadeln (6, 7), von denen der der verketteten Quernaht (9) zugeordneten als Hakennadel (11) ausgebildeten Nadel (7) in der durch den Falz (10) in den Druckbogen (2) eingetauchten Lage der Bindefaden (5) durch einen innerhalb des Druckbogens (2) oszillierenden Fadenträger von der anderen, den Falz (10) durchsetzten, den Bindefaden (5) führenden Nadel (6) übergeben wird sowie einer Trennvorrichtung (13, 14) zum Entzweischneiden des Bindefadens (5), dadurch gekennzeichnet, dass zur Bildung eines an dem das Buchblockende bildenden Druckbogen (2) freigestellten schlaufenartigen Abschnittes (12) des Bindefadens (5) eine eine Drehbewegung der Hakennadel (7) unterbindende Steuervorrichtung und Mittel zur unauflösbaren Befestigung bzw. Verankerung des schlaufenartigen Abschnittes an dem Buchblockrücken oder der verketteten Quernaht vorgesehen sind.

7. Vorrichtung nach Anspruch 6, dadurch gekennzeichnet, dass die über der flachen Quernaht (8) angeordnete Schneidvorrichtung (13) als quer zur Fortbewegungsrichtung des Stapels (1) versetzbar angetriebene Schere (13) ausgebildet ist.

8. Buchblock (3, 4), bestehend aus einem Stapel (1) flachseitig aneinandergereihter Druckbogen (2), die durch einen Bindefaden (5) geheftet sind und deren Falze (10) den Buchblockrücken bilden, der wenigstens zwei beabstandete, durch den die Falze (10) der Druckbogen (2) von aussen durchsetzenden und entlang der Falzinnenkante an die Austrittsstelle verlaufenden doppelsträngig geführten Bindefaden (5) gebildete Quernähte (8, 9) aufweist, von denen die eine (9) durch eine Verkettung nacheinander aus jeweils einem Falz (10) eines Druckbogens (2) herausgezogenen, schlaufenartigen Abschnitten (12) des Bindefadens (5) gebildet ist, dadurch gekennzeichnet, dass der letzte schlaufenartige Abschnitt (12) des Bindefadens (5) an dem das Buchblockende bildenden letzten Druckbogen eines Buchblockes (4) am Rücken des Buchblocks mittelbar oder unmittelbar unauflösbar befestigt bzw. verankert ist.

## Claims

1. A method of producing book blocks (4) from a stack (1) of signatures (2), which are strung together at their flat faces, which are stitched by a binding thread (5) and the folds (10) of which form the back of the book block, which comprises at least two spaced-apart transverse seams (8, 9) formed by binding threads (5) passed as double strands through the folds (10) of the signatures (2) from the outside and running along the inner edge of the fold to their point of emergence, one of which transverse seams (9) is formed by an interlinking of loop-like sections (12) of the binding thread (5) which are pulled out in succession from the folds (10) of the signatures (2) and is interrupted after a stack section which determines the book block (4), characterised in that the binding thread (5) on the last signature (2) of a book block (4) is constructed so as to form a loop-like section (12) joined to the interlinked transverse seam (9) and is non-detachably fastened or anchored at the back of a book block (4) formed by the folds of the signatures (2) or at the interlinked transverse seam (9).

2. A method according to claim 1, characterised in that tile last loop-like section (12) of the binding thread (5) is shrunk by supplying heat or is joined by shrinkage to the existing transverse seam (8).

3. A method according to claim 1, characterised in that the last loop-like section (12) of the binding thread (5) is fastened to the back of the book block (4) by supplying a free-flowing/hardenable substance or by welding.

4. A method according to claim 1, characterised in that the binding thread (5) is positively anchored to the back of the book block (4) by deformation of the last loop-like section (12).

5. A method according to claim 1, characterised in that the binding thread (5) is cut in two at the opposite transverse seam (8) at the end of the book block (4).

6. An apparatus for carrying out the method according to claim 1, having drive devices for the signatures (2) which are fed and for the advance of the stack formed from signatures (2), and for at least two machining needles (6, 7) which stitch the binding threads (5), wherein, in its position in which it is inserted through the fold (10) into the signature (2), the binding thread (5) is transferred, by a thread carrier which oscillates inside the signature (2), to the needle (7) which is associated with the interlinked transverse seam and which is constructed as a hooked needle (11) from the other needle (6) which passes through the fold (10) and which carries the binding thread (5), the apparatus also having a separating apparatus (13, 14) for cutting the binding thread (5) in two, characterised in that a controller which prevents a rotary movement of the hooked needle (7) and means for the non-detachable fastening or anchoring of the loop-like section to the back of the book block or to the interlinked transverse seam are provided in order to form a loop-like section (12) of the binding thread (5) which is made available at the signature (2) forming the end of the book block.

7. An apparatus according to claim 6, characterised in that the cutting apparatus (13) which is disposed above the flat transverse seam (8) is constructed as a shearing apparatus (13) which can be displaced transversely to the direction of progressive movement of the stack (1).

8. A book block (4) consisting of a stack (1) of signatures (2), which are strung together at their flat faces, which are stitched by a binding thread (5) and the folds (10) of which form the back of the book block, which comprises at least two spaced-apart transverse seams (8, 9) formed by binding threads (5) passed as double strands through the folds (10) of the signatures (2) from the outside and running along the inner edge of the fold to their point of emergence, one of which transverse seams (9) is formed by an interlinking of loop-like sections (12) of the binding thread (5) which are pulled out in succession from a fold (10) of each signature (2), characterised in that the last loop-like section (12) of the binding thread (5) is directly or indirectly non-detachably fastened or anchored to the last signature, which forms the end of the book block, of a book block (4), on the back of the book block.

## Revendications

1. Procédé pour fabriquer des corps d'ouvrage (4) à partir d'une pile (1) de feuilles imprimées (2) qui sont juxtaposées sur leur côté plat, qui sont cousues par un fil de reliure (5) et dont les plis (10) forment le dos du corps d'ouvrage, celui-ci présentant au moins deux fils transversaux (8, 9) à distance l'un de l'autre formés par le fil de reliure (5) qui traverse les plis (10) des feuilles imprimées (2) depuis l'extérieur et qui est guidé en étant doublé et en s'étendant le long du bord intérieur du pli à l'endroit de la sortie, fils transversaux parmi lesquels l'un (9) est constitué par un maillage successif de parties en forme de boucles (12) du fil de reliure (5) qui sont retirées des plis (10) des feuilles imprimées (2), en étant interrompu après une partie de la pile déterminant le corps d'ouvrage (4), caractérisé par le fait que le fil de reliure (5) est réalisé sur la dernière feuille imprimée (2) d'un corps d'ouvrage (4) sous la forme d'une partie (12) en forme de boucle de liaison avec le fil transversal maillé (9), et qu'il est fixé ou ancré, respectivement, d'une manière inamovible au dos d'un corps d'ouvrage (4) formé par les plis (10) des feuilles imprimées (2) ou au fil transversal maillé (9).

2. Procédé selon la revendication 1, caractérisé par le fait que la dernière partie en forme de boucle (12) du fil de reliure (5) est rétrécie par un apport de chaleur, ou qu'elle est reliée au fil transversal existant (9) en se rétrécissant.

3. Procédé selon la revendication 1, caractérisé par le fait que la dernière partie en forme de boucle (12) du fil de reliure (5) est fixée au dos du corps d'ouvrage (4) par amenée d'une matière susceptible de s'écouler et de durcir, ou encore par soudage.

4. Procédé selon la revendication 1, caractérisé par le fait que le fil de reliure (5) est ancré par conjugaison des formes sur le dos du corps d'ouvrage (4) par déformation de la dernière partie en forme de boucle (12).

5. Procédé selon la revendication 1, caractérisé par le fait que le fil de reliure (5) est coupé en deux à l'extrémité du corps d'ouvrage (4) sur le fil transversal (8) qui est situé en face de lui.

6. Dispositif pour la mise en oeuvre du procédé selon la revendication 1, comprenant des dispositifs d'entraînement pour les feuilles imprimées (2) qui sont amenées et pour l'avance de la pile (1) formée par les feuilles imprimées (2), ainsi que pour au moins deux aiguilles (6, 7) qui traitent le fil de reliure (5) par couture, et parmi lesquelles l'aiguille (7) associée au fil transversal maillé (9) et réalisée sous la forme d'une aiguille à bec (11) se voit transmettre le fil de reliure (5) par l'autre aiguille (6) qui traverse le pli (10) et qui guide le fil de reliure (5), et au moyen d'un porte-fil oscillant à l'intérieur des feuilles imprimées (2), dans la position d'enfoncement dans les feuilles imprimées (2) à travers le pli (10), et comprenant aussi un dispositif de sectionnement (13, 14) pour couper en deux le fil de reliure (5), caractérisé par le fait qu'en vue de la formation d'une partie en forme de boucle (12) du fil de reliure (5) libérée sur la feuille imprimée (2) qui constitue l'extrémité du corps d'ouvrage, il est prévu un dispositif de commande empêchant les déplacements en rotation de l'aiguille à bec (7) et des moyens pour fixer d'une manière inamovible ou pour ancrer, respectivement, la partie en forme de bouche sur le dos du corps d'ouvrage ou sur le fil transversal maillé.

7. Dispositif selon la revendication 6, caractérisé par le fait que le dispositif de coupe (13) disposé au-dessus du fil transversal plat (8) est réalisé sous la forme de oiseaux (13) qui sont entraînés en pouvant être déplacés transversalement par rapport à la direction de déplacement vers l'avant de la pile (1).

8. Corps d'ouvrage (3, 4) constitué par une pile (1) de feuilles imprimées (2) qui sont juxtaposées sur leur côté plat, qui sont cousues par un fil de reliure (5) et dont les plis (10) forment le dos du corps d'ouvrage, celui-ci présentant au moins deux fils transversaux (8, 9) à distance l'un de l'autre formés par le fil de reliure (5) qui traverse les plis (10) des feuilles imprimées (2) depuis l'extérieur et qui est guidé en étant doublé et en s'étendant le long du bord intérieur du pli à l'endroit de la sortie, fils transversaux parmi lesquels l'un (9) est constitué par un maillage successif de parties en forme de bouches (12) du fil de reliure (5) qui sont retirées à chaque fois d'un pli (10) d'une feuille imprimée (2), caractérisé par le fait que la dernière partie en forme de bouche (12) du fil de reliure (5) est fixée ou, respectivement, ancrée directement ou indirectement et d'une manière inamovible sur le dos du corps d'ouvrage, et ce, sur la dernière feuille imprimée d'un corps d'ouvrage (4) qui forme l'extrémité d'un corps d'ouvrage.
